# EUROPÄISCHE PATENTSCHRIFT

(11) **EP 2 101 706 B1**
(45) Veröffentlichungstag und Bekanntmachung des Hinweises auf die Patenterteilung: **17.06.2015**
(21) Anmeldenummer: 07857676.6
(22) Anmeldetag: 17.12.2007
(51) Int. Cl.: A61G 13/10, A61G 13/12

(54) **LÖSBARE ANBRINGUNG EINES ZUBEHÖRS AN EINEM OPERATIONSTISCH**
RELEASABLE APPLICATION OF AN ACCESSORY TO AN OPERATING TABLE
FIXATION AMOVIBLE D'UN ACCESSOIRE SUR UNE TABLE D'OPÉRATION

(30) Priorität: 18.12.2006 DE 102006059733
(43) Veröffentlichungstag der Anmeldung: 23.09.2009
(73) Patentinhaber: MAQUET GmbH, 76437 Rastatt (DE)
(72) Erfinder: WYSLUCHA, Ulrich, 76356 Weingarten (Baden) (DE)
(74) Vertreter: Schaumburg & Partner Patentanwälte (GbR)
(86) Internationale Anmeldenummer: PCT/EP2007/064045
(87) Internationale Veröffentlichungsnummer: WO 2008/074766

(56) Entgegenhaltungen:
- US-A- 5 754 997
- US-A1- 2002 170 115
- US-A1- 2006 117 484

## Beschreibung

Die Erfindung betrifft eine Vorrichtung zur lösbaren Anbringung eines Zubehörs an einem Operationstisch, umfassend zwei miteinander verbindbare Kopplungsteile, von denen ein erster an dem Zubehör und ein zweiter an dem Operationstisch angeordnet ist, und einen Mechanismus zum Verriegeln und Entriegeln der Verbindung zwischen den beiden Kopplungsteilen.

Operationstischsysteme weisen in der Regel Vorrichtungen zur lösbaren Anbringung eines Zubehörs auf, z.B. einer Bein- oder Rückenplatten oder eines Extensionsaggregates, durch das gebrochene Knochenteile während der Operation auseinander gehalten werden. Eine solche Vorrichtung umfasst zwei Kopplungsteile. Einer dieser Kopplungsteile befindet sich an dem Zubehör, während der andere an dem Operationstisch angebracht ist. Die beiden Kopplungsteile sind miteinander verbindbar und bilden so eine mechanische Schnittstelle zur Anbringung des Zubehörs an dem Operationstisch. Siehe zum Beispiel auch US 2006/117484 A.

Zur Sicherung des Zubehörs muss die Verbindung der beiden Kopplungsteile verriegelt werden. Dies kann durch Kraftschluss bewirkt werden, indem ein Verriegelungselement betätigt, z.B. eine Griffschraube festgezogen oder ein Exzenterhebel umgelegt wird. Bei dieser Art der Verriegelung besteht die Gefahr, dass die Bedienperson vergisst, das Verriegelungselement zu betätigen, und sich das Zubehör unbeabsichtigt von dem Operationstisch löst. Zudem kommt es häufig vor, dass das Verriegelungselement nicht mit ausreichend starker Kraft betätigt wird, so dass nur ein unzureichender Kraftschluss bewirkt wird. Auch in diesem Fall kann sich das Zubehör unbeabsichtigt von dem Operationstisch lösen.

Eine Verriegelung der Verbindung zwischen den beiden Kopplungsteilen ist auch durch Formschluss möglich. Ein Beispiel für eine solche formschlüssige Verriegelung ist eine Anordnung, bei der ein an dem einen Kopplungsteil federnd gelagerter Stift selbsttätig in die an dem anderen Kopplungssteil angeordnete Bohrung greift, wenn die beiden Kopplungsteile miteinander verbunden werden. Eine solche Verriegelung hat den Vorteil, dass die Bedienperson nicht gezwungen ist, ein Verriegelungselement aktiv zu betätigen. Mithin besteht auch nicht die Gefahr, dass die Bedienperson das Verriegeln vergisst. Um das Zubehör von dem Operationstisch abzunehmen, muss die Bedienperson den Formschluss zwischen dem Stift und der Bohrung aufheben, d.h. die Verbindung der beiden Kopplungsteile entriegeln.

Hierzu sind Mechanismen bekannt, bei denen die Bedienperson zur Entriegelung ein entsprechendes Element, z.B. einen Druckknopf oder einen federbelastenden Hebel, betätigt. Die Verbindung ist in diesem Fall nur solange entriegelt, wie die Bedienperson das Entriegelungselement betätigt.

Andere Mechanismen arbeiten in der Weise, dass einer von zwei möglichen Zuständen, nämlich ein Verriegelungszustand und ein Entriegelungszustand, mit Betätigen eines Elementes angenommen und dieser Zustand solange beibehalten wird, bis dieses Element zum nächsten Mal betätigt wird. Auch hier besteht jedoch die Gefahr, dass die Bedienperson, nachdem sie einmal die Verbindung entriegelt und beispielsweise das Zubehör ausgetauscht hat, vergisst, die Verriegelung wieder zu aktivieren. Da die Bedienperson den Mechanismus nicht nur zum Entriegeln, sondern auch zum Verriegeln der Verbindung betätigen muss, ist außerdem die Handhabung vergleichsweise aufwändig.

Herkömmliche Ver- und Entriegelungsmechanismen sind in ihrer Handhabung insbesondere dann problematisch, wenn das Zubehör an zwei mechanische Schnittstellen angebracht und gesichert werden muss, wie dies beispielsweise bei einer breiten Beinplatte der Fall, auf der gleichzeitig beide Beine des Patienten zu lagern sind und die deshalb an zwei Stellen an dem Operationstisch angebracht wird. Ist der Abstand dieser beiden Stellen voneinander so groß, dass die Bedienperson mit ihren Händen nicht gleichzeitig an diese Stellen heranreicht, so ist das Abnehmen des Zubehörs besonders schwierig. Dies gilt auch für den Fall, dass das Zubehör vergleichsweise sperrig oder schwer ist. Bei einem solchen Zubehör ist das Abnehmen von dem Operationstisch schon dann schwierig, wenn nur eine einzige mechanische Schnittstelle vorgesehen ist. In diesem Fall muss zum Abnehmen des Zubehörs letzteres nahe seinem Schwerpunkt oder an zwei möglichst weit auseinander liegenden Stellen gefasst werden, da ansonsten das Zubehör aus den Händen der Bedienperson gehebelt wird und so keine Möglichkeit mehr zur Entriegelung besteht.

Üblicherweise ist eine Entriegelung der Verbindung der beiden Kopplungsteile nur unmittelbar an der Schnittstelle selbst möglich. Eine Fernbetätigung oder eine gekoppelte Betätigung zweier Schnittstellen ist in der Regel nicht möglich. Gründe hierfür sind Platzprobleme, Kostenerwägungen oder operationsspezifische Gegebenheiten, wie z.B. das Auftreten von Störkonturen in Röntgenanwendungen. In diesem Fall können die Entriegelungselemente nicht an Stellen angeordnet werden, die ergonomisch günstige Angreifpunkte bilden.

Aufgabe der Erfindung ist es, eine Vorrichtung zur lösbaren Anbringung eines Zubehörs an einem Operationstisch anzugeben, die im Hinblick auf das Ver- und Entriegeln der Verbindung zwischen den beiden Kopplungsteilen besonders einfach handzuhaben ist.

Die Erfindung löst diese Aufgabe dadurch, dass der Mechanismus, nach Anspruch 1, zum Verriegeln und Entriegeln der Verbindung zwischen den beiden Kopplungsteilen umfasst:
- ein an dem ersten Kopplungsteil angeordnetes erstes Verriegelungselement und ein an dem zweiten Kopplungsteil angeordnetes zweites Verriegelungselement, die zur Verriegelung miteinander in Eingriff bringbar und zur Entriegelung voneinander lösbar sind,
- ein an dem ersten Kopplungsteil beweglich angeordnetes, manuell betätigbares Entriegelungselement, das in eine Verriegelungsstellung vorgespannt und entgegen der Vorspannung in eine Entriegelungsstellung bewegbar ist, in der es eines der beiden Verriegelungselemente so beaufschlagt, dass die beiden Verriegelungselemente voneinander gelöst sind,
- ein an dem ersten Kopplungsteil beweglich angeordnetes Sperrelement, welches das Entriegelungselement entgegen der Vorspannung in dessen Entriegelungsstellung hält, und
- ein an dem ersten Kopplungsteil beweglich angeordnetes Auslöseelement, das in eine erste Stellung vorgespannt und bei miteinander verbundenen Kopplungsteilen durch den zweiten Kopplungsteil beaufschlagt und entgegen der Vorspannung in eine zweite Stellung gedrückt ist,
- wobei das Auslöseelement das Sperrelement in seiner ersten Stellung so beaufschlagt, dass das Sperrelement (40) von dem Entriegelungselement gelöst ist.

Bei der erfindungsgemäßen Vorrichtung sind drei unterschiedliche Zustände zu betrachten, nämlich ein verriegelter und ein entriegelter Zustand bei miteinander verbundenen Kopplungsteilen sowie ein verriegelungsbereiter Zustand bei voneinander gelösten Kopplungsteilen.

In dem verriegelten Zustand bei miteinander verbundenen Kopplungsteilen sind die beiden Verriegelungselemente miteinander in Eingriff. Außerdem ist das Entriegelungselement durch seine mechanische Vorspannung in der Verriegelungsstellung angeordnet und das Auslöseelement durch den zweiten Kopplungsteil in seine zweite Stellung gedrückt. In der zweiten Stellung lässt das Auslöseelement das Sperrelement unbeaufschlagt.

In dem entriegelten Zustand bei miteinander verbundenen Kopplungsteilen ist das Entriegelungselement entgegen seiner mechanischen Vorspannung in die Entriegelungsstellung bewegt, wodurch es eines der beiden Verriegelungselemente so beaufschlagt, dass die beiden Verriegelungselemente voneinander gelöst sind.

In dem verriegelungsbereiten Zustand bei voneinander gelösten Kopplungsteilen ist das Auslöselement durch seine mechanische Vorspannung in der ersten Stellung angeordnet. In dieser ersten Stellung beaufschlagt das Auslöseelement das Sperrelement so, dass dieses von dem Entriegelungselement gelöst ist. Dies bedeutet, dass das Sperrelement nicht mehr auf das Entriegelungselement wirkt und letzteres durch seine mechanische Vorspannung in der Verriegelungsstellung angeordnet ist. Werden in diesen Zustand die beiden Kopplungsteile wieder miteinander verbunden, so wird die Verbindung verriegelt.

Die Erfindung ermöglicht es, dass Entriegeln und das Abnehmen der beiden Kopplungsteile örtlich und zeitlich zu trennen. So erfolgt das Entriegeln über das Entriegelungselement, das in seine Entriegelungsstellung bewegt wird, um eines der beiden Verriegelungselemente zu beaufschlagen und damit die beiden Verriegelungselemente zu lösen. Von diesem Entriegelungsvorgang unabhängig können dann die beiden Kopplungsteile voneinander gelöst werden, indem die Bedienperson das Zubehör an hierfür ergonomisch günstigen Stellen anfasst. Unter diesem Gesichtspunkt ist die Erfindung insbesondere dann gewinnbringend einzusetzen, wenn mehrere mechanische Schnittstellen zur Anbringung des Zubehörs an dem Operationstisch vorgesehen sind. Für jede dieser Schnittstellen wird eine erfindungsgemäße Vorrichtung bereitgestellt. Diese Vorrichtungen können zunächst nacheinander entriegelt werden. Anschließend können dann jeweils zwei miteinander verbundene Kopplungsteile voneinander gelöst werden.

Die erfindungsgemäße Vorrichtung hat insbesondere den Vorteil, dass sie bei voneinander gelösten Kopplungsteilen stets verriegelungsbereit ist. Dafür sorgt das Auslöseelement, das bei voneinander gelösten Kopplungsteilen die Wirkung des Sperrelementes, nämlich das Entriegelungselement in seiner Entriegelungsstellung zu halten, außer Kraft setzt. Sobald die beiden Kopplungsteile voneinander gelöst werden, wird also die erfindungsgemäße Vorrichtung selbsttätig in den verriegelungsbereiten Zustand überführt. Es ist also kein zusätzlicher Handgriff erforderlich, um diesen Zustand der Verriegelungsbereitschaft herzustellen. Insbesondere besteht nicht die Gefahr, die Wiederherstellung dieses Zustands zu vergessen. Dies erleichtert die Handhabung erheblich.

In einer vorteilhaften Ausgestaltung ist das erste Verriegelungselement eine Bohrung und das zweite Verriegelungselement ein beweglich gelagerter Stift, der über ein erstes Vorspannelement elastisch so vorgespannt ist, dass er bei miteinander verbundenen Kopplungsteilen in die Bohrung greift. Das Vorspannelement ist beispielsweise eine auf Druck beanspruchte Schraubenfeder. Bei dieser Ausgestaltung bewirken die Bohrung und der in ihr aufgenommene Stift eine technische aufwandsarme und dennoch zuverlässige formschlüssige Verriegelung.

In einer weiteren Ausgestaltung ist das Entriegelungselement in der Bohrung verschiebbar gelagert, über ein zweites Vorspannelement elastisch in die Verriegelungsstellung vorgespannt und hat an seinem dem Stift abgewandten Ende einen von außen betätigbaren Druckknopf und an seinem dem Stift zugewandten Ende einen Schaft, der bei Betätigen des Druckknopfs den Stift aus der Bohrung schiebt. Das zweite Vorspannelement kann wiederum als eine auf Druck beanspruchte Feder ausgebildet sein. Indem der Druckknopf entgegen der von dieser Schraubenfeder ausgeübten Federkraft gedrückt wird, kommt der Schaft des Entriegelungselementes in Anlage mit dem in die Bohrung greifenden Stift und schiebt diesen aus der Bohrung. Dadurch wird die formschlüssige Entriegelung aufgehoben.

Eine vorteilhafte Weiterbildung der erfindungsgemäßen Vorrichtung besteht darin, dass der Druckknopf im wesentlichen als Hohlzylinder ausgebildet ist, dessen dem Stift zugewandtes Ende offen und dessen von dem Stift abgewandtes Ende geschlossen ist, dass die Außenfläche des Hohlzylinders eine ringförmige Vertiefung senkrecht zur Zylinderachse aufweist und dass das Sperrelement parallel zur Zylinderachse unbeweglich und senkrecht zur Zylinderachse beweglich gelagert ist. Ferner ist das Sperrelement über ein drittes Vorspannelement elastisch auf die Außenfläche des Hohlzylinders vorgespannt und in der Entriegelungsstellung des Entriegelungselementes in die Vertiefung eingerastet. Indem das dritte Vorspannelement, beispielsweise eine auf Druck beanspruchte Schraubenfeder, das Sperrelement auf die Außenfläche des Hohlzylinders drückt, rastet es in die in der Außenfläche des Hohlylinders ausgebildete Vertiefung ein, wenn der Druckknopf zur Entriegelung betätigt wird. Der entriegelte Zustand bleibt durch das in die Vertiefung eingerastete Sperrelement solange aufrechterhalten, bis letzteres wieder aus der Vertiefung gelöst wird.

In einer weiteren Ausgestaltung ist das Auslöseelement ein parallel zur Zylinderachse beweglicher Bolzen und hat eine gegenüber der Zylinderachse geneigte Anlagefläche, die so geformt ist, dass sie, wenn das Entriegelungselement in die Vertiefung eingerastet ist, während der Bewegung des Auslöseelementes aus seiner zweiten Stellung in seine erste Stellung in Anlage mit dem Sperrelement kommt und dadurch dieses aus der Vertiefung löst. Die zur Zylinderachse parallele Bewegung des das Auslöselement bildenden Bolzens wird also durch die geneigte Anlagefläche in einen zur Zylinderachse senkrechte Bewegung des Sperrelementes umgesetzt, wodurch sich das Sperrelement aus der Vertiefung löst. Die Kopplung dieser beiden zueinander senkrechten Bewegungen ermöglichen einen besonders kompakten Aufbau des zum Ver- und Entriegeln bestimmten Mechanismus.

Diese Kompaktheit kann noch dadurch gesteigert werden, dass das Sperrelement eine zur Zylinderachse parallele Aussparung hat, durch die das Auslöseelement geführt ist, und dass die Anlagefläche des Auslöseelementes mit einem Teil der Wandung der Aussparung in Anlage kommt. Indem das Auslöseelement durch die Aussparung geführt ist, wird insbesondere der Raumbedarf des Mechanismus senkrecht zur Zylinderachse des den Druckknopf bildenden Hohlzylinders verringert.

In einer weiteren günstigen Ausgestaltung weist das Sperrelement einen von außen zugänglichen Betätigungsabschnitt auf, über den das in der Vertiefung eingerastete Sperrelement manuell aus der Vertiefung lösbar ist. Bei dieser Ausgestaltung kann die Bedienperson den durch Betätigen des Druckknopfes einmal bei miteinander verbundenen Kopplungsteilen hergestellten entriegelten Zustand dadurch aufheben, indem sie manuell das Sperrelement aus der Vertiefung löst. Dadurch wird das Entriegelungselement durch die von dem zweiten Vorspannelement ausgeübte Kraft wieder in die Verriegelungsstellung bewegt und damit die Verbindung verriegelt. Somit ist eine Notverriegelung möglich, wodurch die Sicherheit erhöht wird.

Der erste Kopplungsteil ist beispielsweise so ausgebildet, dass er einen kastenförmigen, auf einer Seite offenen Körper hat, der den zweiten Kopplungsteil aufnimmt. Die Vorrichtung ist dadurch besonders kompakt aufgebaut.

Eine weitere vorteilhafte Ausgestaltung sieht vor, dass der erste Kopplungsteil eine Stange hat, die sich zwischen einander gegenüberliegenden Seitenwänden im oberen Bereich des Körpers erstreckt, das der zweite Kopplungsteil auf seiner Oberseite eine Stangenaufnahme hat, in die der erste Kopplungsteil mit seiner Stange so einhängbar ist, dass er in der Aufnahme schwenkbar ist, und dass die das erste Verriegelungselement bildende Bohrung im unteren Bereich des Körpers und der das zweite Verriegelungselement bildenden Stift im unteren Bereich des zweiten Kopplungsteil angeordnet ist. Zur Anbringung des Zubehörs an dem Operationstisch wird bei dieser Ausgestaltung zunächst der erste Kopplungsteil von oben an dem zweiten Kopplungsteil eingehängt und dann in einer Schwenkbewegung, deren Schwenkachse durch die in die Stangenaufnahme eingehängte Stangen gegeben ist, auf den zweiten Kopplungsteil gesetzt. Dadurch werden die das erste Verriegelungselement bildende Bohrung und der das zweite Verriegelungselement bildende Stift, die sich jeweils im unteren Bereich des zugehörigen Kopplungsteils befinden, aufeinander zu geschwenkt und in Anlage miteinander gebracht.

Eine vorteilhafte Weiterbildung sieht vor, dass die das erste Verriegelungselement bildende Bohrung in einer Seitenwand des ersten Kopplungsteils ausgebildet ist und das ein Abschnitt der Seitenwand, der zur offenen Seite des Körpers hin an die Bohrung anschließt, eine abgefaste Gleitfläche für den in die Bohrung gleitenden Stift des zweiten Kopplungsteils aufweist. Die abgefaste Gleitfläche sorgt dafür, dass der entlang der Gleitfläche bewegte Stift entgegen der von dem ersten Vorspannelement ausgeübten Kraft gleichsam einfedert, um dann durch diese Kraft in die Bohrung auszufedern, d.h. einzurasten. Die Verbindung kann so ohne Verkanten des federnd gelagerten Stiftes sanft verriegelt werden.

Das Auslöseelement ist vorzugsweise in einer weiteren Bohrung, die in der Seitenwand des Körpers des ersten Kopplungsteils ausgebildet ist, beweglich gelagert und über ein viertes Vorspannelement, z.B. eine auf Druck beanspruchte Schraubenfelder, elastisch so vorgespannt, dass es aus der Seitenwand in das Innere des Körpers hervorsteht. Bei miteinander verbundenen Kopplungsteilen ist dann das Auslöseelement von einer Seitenwand des zweiten Kopplungsteils in seine zweite Stellung gedrückt. Das Auslöseelement wirkt demnach so mit dem zweiten Kopplungsteil zusammen, dass es von letzterem bei miteinander verbundenen Kopplungsteilen in Bezug auf das Sperrelement gleichsam außer Kraft gesetzt ist, während es ohne eine solche Beaufschlagung durch das zweite Kopplungsteil auf das Sperrelement einwirkt und dieses aus der Vertiefung löst.

In einer vorteilhaften Weiterbildung ist der in der ersten Stellung in das Innere des Körpers des ersten Kopplungsteiles hervorstehende Abschnitt des Auslöselementes konisch zulaufend ausgebildet. Dadurch ist sichergestellt, dass das Auslöseelement sanft in die weitere Bohrung, die in der Seitenwand des Körpers des ersten Kopplungsteils ausgebildet ist, einfedert, wenn die vorstehend genannte Seitenwand des zweiten Kopplungsteils in Kontakt mit dem Auslöseelement kommt.

Die Erfindung wird im Folgenden anhand eines bevorzugten Ausführungsbeispiels unter Bezugnahme auf die Figuren beschrieben. Darin zeigen:
- Fig. 1 und 2:: perspektivische Ansichten des ersten Kopplungsteils;
- Fig. 3: eine perspektivische Ansicht des zweiten Kopplungsteils;
- Fig. 4: eine perspektivische Ansicht einiger Komponenten des zum Ver- und Entriegeln bestimmten Mechanismus;
- Fig. 5: eine schematische Darstellung der erfindungsgemäßen Vorrichtung im verriegelten Zustand;
- Fig. 6: eine schematische Darstellung der erfindungsgemäßen Vorrichtung im entriegelten Zustand; und
- Fig. 7: eine schematische Darstellung der erfindungsgemäßen Vorrichtung im verriegelungsbereiten Zustand.

In den Figuren 1 bis 7 ist ein bevorzugtes Ausführungsbeispiel der erfindungsgemäßen Vorrichtung dargestellt, die Erfindung ist jedoch nicht auf dieses Ausführungsbeispiel beschränkt.

Die Vorrichtung umfasst einen in den Figuren 1 und 2 gezeigten ersten Kopplungsteil 10 und einen in Figur 3 gezeigten zweiten Kopplungsteil 100. Der erste Kopplungsteil 10 befindet sich an einem Zubehör 12, das in Figur 1 nur zu einem kleinen Teil und in Fig. 2 überhaupt nicht gezeigt ist. Beispiele für ein solches Zubehör sind eine Beinplatte, eine Rückenplatte oder ein Extensionsaggregat eingangs erläuterter Art. Der erste Kopplungsteil 10 kann einstückig mit dem Zubehör 12 ausgebildet oder aber mittels geeigneter Befestigungsmittel, z.B. Schrauben, an diesem angebracht sein.

Der zweite Kopplungsteil 100 ist an einem Operationstisch 102 angeordnet, der in Figur 3 wiederum nur zu einem kleinen Teil gezeigt ist. Dabei kann der zweite Kopplungsteil 100 wiederum einstückig mit dem Operationstisch 102 ausgebildet oder mittels geeigneter Befestigungsmittel, z.B. Schrauben, an diesem angebracht sein. Vorzugsweise ist der zweite Kopplungsteil 100 an einer Seitenfläche des Operationstisches 102 angeordnet.

Die die beiden Kopplungsteile 10 und 100 umfassende Vorrichtung bildet eine mechanische Schnittstelle zur lösbaren Anbringung des Zubehörs 12 an dem Operationstisch 102. In diesem Zusammenhang ist insbesondere daraufhinzuweisen, dass das Zubehör 12 mehrere Kopplungsteile 10 aufweisen kann. In diesem Fall weist auch der Operationstisch 102 mehrere Kopplungsteile 100 auf, so dass das Zubehör 12 über mehrere mechanische Schnittstellen an dem Operationstisch 102 angebracht wird.

Der erste Kopplungsteil 10 hat in diesem Ausführungsbeispiel einen kastenförmigen, auf einer Seite offenen Körper 14. Der Körper 14 ist gebildet aus zwei Seitenwänden 16 und 18, einer Deckwand 20 und einer Bodenwand 22.

Der zweite Kopplungsteil 100 ist so geformt, dass er in dem kastenförmigen Körper 14 des ersten Kopplungsteils 10 aufgenommen werden kann. Dies bedeutet, dass die beiden Kopplungsteile 10 und 100 weitgehend komplementär zueinander geformt sind.

Bei der in Figur 3 gezeigten Ausführungsform des zweiten Kopplungsteil 100 befindet sich an einer Stirnfläche 104 eine Anschlusstafel 106. Diese Anschlusstafel 106 enthält mehrere Kontakte 108.

Wie in den Figuren 1 und 2 gezeigt, befindet sich im oberen Bereich des Körpers 14 des ersten Kopplungsteils 10 einen Stange 24, die sich zwischen den beiden einander gegenüberliegenden Seitenwänden 16 und 18 erstreckt. Wie in Figur 3 gezeigt, hat der zweite Kopplungsteil 100 auf seine Oberseite eine an die Stange 24 angepasste Stangenaufnahme 112. Die Stange 24 und die Stangenaufnahme 112 sind dafür vorgesehen, die beiden Kopplungsteile 10 und 100 miteinander zu verbinden, wie weiter unten noch genauer erläutert werden wird.

Im Folgenden wird ein Mechanismus beschrieben, der dazu dient, die Verbindung zwischen den beiden Kopplungsteilen 10 und 100 zu verriegeln und zu entriegeln. Dieser Mechanismus enthält sowohl Komponenten, die an dem ersten Kopplungsteil 10 ausgebildet sind, als auch Komponenten, die an dem zweiten Kopplungsteil 100 ausgebildet sind.

Der Kopplungsteil 100 weist einen Stift 114 auf, der beweglich in einer Bohrung 116 gelagert ist, die in einer Seitenfläche 118 ausgebildet ist, wie der perspektivischen Ansicht nach Figur 3 und insbesondere den schematischen Darstellungen nach den Figuren 5 bis 7 zu entnehmen ist.

Der Stift 114 ist über eine erste Schraubenfeder 120, die auf Druck beansprucht ist, so vorgespannt, dass er bei nicht miteinander verbundenen Kopplungsteilen 10 und 100 aus der Seitenfläche 118 hervorsteht.

In der Seitenwand 16 des ersten Kopplungsteils 10 ist eine dem Stift 114 angepasste Bohrung 26 ausgebildet. Wie in den Figuren 5 bis 7 gezeigt, befindet sich in der Bohrung 26 ein Entriegelungselement 28. Das Entriegelungselement 28 umfasst einen Druckknopf 30 und einen Schaft 32, wie insbesondere Figur 4 zu entnehmen ist, in der ein Teil der an dem ersten Kopplungsteil 10 angeordnete Komponenten des vorstehend genannten Mechanismus gezeigt ist. Der Druckknopf 30 ist im Wesentlichen als Hohlzylinder ausgebildet. Dieser Hohlzylinder ist an dem Ende, das dem Inneren des kastenförmigen Körpers 14 zugewandt ist, offen und an dem Ende, das von dem Inneren des Körpers 14 abgewandt ist, geschlossen. Dieses geschlossene Ende ist in Figur 1 zu sehen.

Das Entriegelungselement 28 ist über eine zweite Schraubenfeder 34, die auf Druck beansprucht ist, elastisch in eine Verriegelungsstellung vorgespannt, in der der Schaft 32 in der Bohrung 26 versenkt ist. In dieser Verriegelungsstellung bleibt ein dem Inneren des kastenförmigen Körpers 14 zugewandter Teil der Bohrung 26 frei. In diesen Teil der Bohrung 26 kann der aus der Seitenwand 118 des zweiten Kopplungsteils 100 hervorstehende Teil des Stiftes 114 greifen.

Damit die Schraubenfeder 32 das Entriegelungselement 28 in dessen Verriegelungsstellung, d. h. in Figur 4 (in der u.a. die Schraubenfeder weggelassen ist) schräg nach rechts oben, vorspannt, kann sie beispielsweise so angeordnet sein, dass sie den Schaft 32 umgibt und mit einem Ende in dem als Hohlzylinder ausgebildeten Druckknopf 30 sitzt, während sie sich mit ihrem anderen Ende an einem in der Bohrung 26 ausgebildeten Absatz abstützt. Hierzu ist die Bohrung 26 beispielsweise stufig ausgebildet (vgl. Figuren 5 bis 7).

Wie in Figur 4 gezeigt, weist der Druckknopf 30 in seiner Außenfläche eine ringförmige Vertiefung 38 auf, die senkrecht zur Zylinderachse des Druckknopfs 30 liegt. Die Vertiefung 38 ist dazu bestimmt, in Eingriff mit einem Sperrelement 40 zu kommen, wenn das Entriegelungselement 28 in eine Entriegelungsstellung, d. h. in Figur 4 nach links unten gedrückt wird. Das Sperrelement 40 ist so gelagert, dass es parallel zur Zylinderachse des als Hohlzylinder ausgebildeten Druckknopfes 30 unbeweglich, jedoch senkrecht zur Zylinderachse beweglich ist. Das Sperrelement 40 wird von einer in Figur 4 nicht gezeigten dritten Schraubenfeder 42, die auf Druck beansprucht ist, auf die Außenfläche des Druckknopfes 30 gedrückt. Wie in insbesondere in Fig. 1 gezeigt, hat das Sperrelement 40 einen Betätigungsabschnitt 43, den die Bedienperson manuell betätigen kann.

Das Sperrelement 40 weist eine Aussparung 44 auf, durch die ein Auslöseelement in Form eines Bolzens 46 geführt ist. Der Bolzen 46 ist in einer weiteren Bohrung 48 parallel zur Zylinderachse des Druckknopfes 30 gelagert. Über eine vierte Schraubenfeder 50, die in der Bohrung 48 sitzt und auf Druck beansprucht ist, wird der Bolzen 46 in eine erste Stellung vorgespannt, in der er mit einem konisch zulaufenden Ende 52 in den kastenförmigen Körper 14 ragt, wie unter anderem in Figur 2 gezeigt ist. Entgegen der von der vierten Schraubenfeder 50 ausgeübten Federkraft kann der Bolzen 46 in eine zweite Stellung bewegt werden, in der er in der Bohrung 48 versenkt ist.

An dem Bolzen 46 ist eine Ausnehmung 54 ausgebildet, die einen gegenüber der Zylinderachse des Druckknopfes 30 geneigten Abschnitt 56 und einen zu der genannten Zylinderachse parallelen Abschnitt 58 aufweist, der in Richtung des Endes 52 des Bolzens 46 an den geneigten Abschnitt 56 anschließt. Der geneigte Abschnitt 56 dient als Anlagefläche, durch die das Sperrelement 40 aus der Vertiefung 38 gelöst wird, wie weiter unten im Einzelnen beschrieben wird.

Wie in Fig. 2 dargestellt, befinden sich die Bohrungen 26, 48 und damit das Entriegelungselement 28 und der Bolzen 46 im unteren Bereich des Körpers 14. Die Seitenwand 16 hat auf ihrer Innenseite einen Abschnitt 60, der zur offenen Seite des Körpers 14 hin an die Bohrung 26 anschließt und eine abgefaste Gleitfläche für den Stift 114 bildet.

Im Folgenden wird nacheinander beschrieben, wie das Zubehör 12 an dem Operationsstisch 102 angebracht, dort verriegelt, wieder entriegelt und schließlich abgenommen wird.

Zunächst wird der erste Kopplungsteil 10 mit der Stange 24 in der Stangenaufnahme 112 des zweiten Kopplungsteils 100 eingehängt, wodurch das Zubehör 12 mit dem Operationstisch 102 verbunden wird. Dabei wird der erste Kopplungsteil 10 vorzugsweise schräg gegenüber dem zweiten Kopplungsteil 100 an letzterem eingehängt, so dass der untere Bereich des ersten Kopplungsteils 10 zunächst noch von dem zweiten Kopplungsteil 100 beabstandet ist. Dann wird dieser untere Bereich des ersten Kopplungsteils 10 in einer Schwenkbewegung, deren Schwenkachse durch die in der Stangenaufnahme 112 gelagerte Stange 24 gegeben ist, auf den zweiten Kopplungsteil 100 zu bewegt. In dieser Schwenkbewegung kommt zunächst die an der Seitenwand 16 des ersten Kopplungsteils 10 ausgebildete abgefaste Gleitfläche 60 in Kontakt mit dem Stift 114. Die Gleitfläche 60 drückt dann den Stift 114 entgegen der von der ersten Schraubenfeder 120 ausgeübten Vorspannkraft in die Bohrung 116. Sobald der erste Kopplungsteil 10 so weit auf den zweiten Kopplungsteil 100 zugeschwenkt ist, dass der Stift 114 und die in der Seitenwand 16 des ersten Kopplungsteils 10 ausgebildete Bohrung 26 aufeinander ausgerichtet sind, dehnt sich die in diesem Moment auf Druck beanspruchte Schraubenfeder 120 aus und schiebt so den Stift 116 in die Bohrung 26. Gleichzeitig kommt die Seitenfläche 118 des zweiten Kopplungselementes 100 in Anlage mit dem konisch zulaufenden Ende 52 des Bolzens 46. Dadurch wird der Bolzen 46 entgegen der von der vierten Schraubenfeder 50 ausgeübten Federkraft in die Bohrung 48 geschoben. Sobald der Stift 114 und die Bohrung 26 miteinander in Eingriff sind, ist die Verbindung zwischen den beiden Kopplungsteilen 10 und 100 formschlüssig verriegelt. Dieser verriegelte Zustand ist schematisch in Figur 5 dargestellt.

Um die Verbindung zwischen den beiden Kopplungsteilen 10 und 100 zu entriegeln, drückt die Bedienperson von außen auf den Druckknopf 30 des Entriegelungselementes 28. Dabei wird der an den Druckknopf 30 anschließende Schaft 32 entgegen den von den Schraubenfedern 34 und 120 ausgeübten Federkräften auf den in der Bohrung 26 sitzenden Stift 114 gedrückt, wodurch letzterer aus der Bohrung 26 geschoben wird. Das Entriegelungselement 28 wird dabei aus seiner in Figur 5 gezeigten Verriegelungsstellung in eine Entriegelungsstellung bewegt. Sobald die Entriegelungsstellung erreicht ist, drückt die dritte Schraubenfeder 42 das Sperrelement 40 in die Vertiefung 38 des Druckknopfes 30. Ist das Sperrelement 40 in die Vertiefung 38 eingerastet, so wird das Entriegelungselement 28 entgegen den von den Schraubenfedern 34 und 120 ausgeübten Federkräften in der Entriegelungsstellung gehalten. Dadurch ist die formschlüssige Verbindung zwischen dem Stift 114 und der Bohrung 26 aufgehoben und die Verbindung der beiden Kopplungsteile 10 und 15 entriegelt. Dieser entriegelte Zustand ist schematisch in Figur 6 dargestellt.

Ausgehend von dem in Figur 6 gezeigten entriegelten Zustand kann der erste Kopplungsteil 10 in einer Bewegung, die der zur Verriegelung bestimmten Schwenkbewegung entgegengesetzt ist, von dem zweiten Kopplungsteil 100 weggeschwenkt werden. Sobald sich das konisch zulaufende Ende 52 des Bolzens 46 von der Seitenfläche 118 des zweiten Kopplungselementes 100 löst, drückt die vierte Schraubenfeder 50 den Bolzen 46 aus der Bohrung 48 in das Innere des kastenförmigen Körpers 14. Während dieser Bewegung des Bolzens 46, die in Figur 4 schräg nach links unten und in Figur 7 nach oben gerichtet ist, kommt die Wandung der Aussparung 44 des Sperrelementes 40 im Bereich der schrägen Anlagefläche 56 in Kontakt mit der an dem Bolzen 46 ausgebildeten Ausnehmung 54. Die schräge Anlagefläche 56 löst so in ihrer Bewegung das Sperrelement 40 aus der Vertiefung 38 des Entriegelungselementes 28. Sobald das Sperrelement 40 aus der Vertiefung 38 gelöst ist, drückt die zweite Schraubenfeder 34 das Entriegelungselement 28 wieder in seine Verriegelungsstellung, d.h. in die Stellung, in die der Schaft 32 des Entriegelungselementes 28 in der Bohrung 26 versenkt ist und so in der Bohrung 26 Raum für den Eingriff des Stiftes 116 zur Verfügung steht. Durch das Abnehmen des ersten Kopplungsteils 10 wird so die erfindungsgemäße Vorrichtung selbsttätig in einen verriegelungsbereiten Zustand versetzt.

Die in dem vorliegenden Ausführungsbeispiel verwendeten Schraubenfedern 34, 42, 50 und 120 sind entsprechend der vorstehend beschriebenen Funktionsweise zu dimensionieren. So ist beispielsweise darauf zu achten, dass die in der auf Druck beanspruchten vierten Schraubenfeder 50 gespeicherte Energie groß genug ist, um das Sperrelement 40 entgegen der von der dritten Schraubenfeder 42 ausgeübten Federkraft aus der Vertiefung 38 zu lösen.

Es ist darauf hinzuweisen, dass die Bedienperson das Sperrelement 40 mittels des Betätigungsabschnitts 43 auch bei miteinander verbundenen Kopplungsteilen 10 und 100 aus der Vertiefung 38 lösen kann (vgl. Fig. 1).

## Patentansprüche

1. Vorrichtung zur lösbaren Anbringung eines Zubehörs (12) an einem Operationstisch (102), umfassend:
- zwei miteinander verbindbare Kopplungsteile (10, 100), von denen ein erster (10) an dem Zubehör (12) und ein zweiter (100) an dem Operationstisch (102) angeordnet sein kann und
- einen Mechanismus zum Verriegeln und Entriegeln der Verbindung zwischen den beiden Kopplungsteilen (10, 100),
**dadurch gekennzeichnet, dass** der Mechanismus umfasst:
- ein an dem ersten Kopplungsteil (10) angeordnetes erstes Verriegelungselement (26) und ein an dem zweiten Kopplungsteil (100) angeordnetes zweites Verriegelungselement (114), die zur Verriegelung miteinander in Eingriff bringbar und zur Entriegelung voneinander lösbar sind,
- ein an dem ersten Kopplungsteil (10) beweglich angeordnetes, manuell betätigbares Entriegelungselement (28), das in eine Verriegelungsstellung vorgespannt und entgegen der Vorspannung in eine Entriegelungsstellung bewegbar ist, in der es eines (114) der beiden Verriegelungselemente (26, 114) so beaufschlagt, dass die beiden Verriegelungselemente (26, 114) voneinander gelöst sind,
- ein an dem ersten Kopplungsteil (10) beweglich angeordnetes Sperrelement (40), welches das Entriegelungselement (28) entgegen der Vorspannung in dessen Entriegelungsstellung hält, und
- ein an dem ersten Kopplungsteil (10) beweglich angeordnetes Auslöseelement (46), das in eine erste Stellung vorgespannt und bei miteinander verbundenen Kopplungsteilen (10, 100) durch den zweiten Kopplungsteil (100) beaufschlagt und entgegen der Vorspannung in eine zweite Stellung gedrückt ist,
- wobei das Auslöseelement (46) das Sperrelement (40) in seiner ersten Stellung so beaufschlagt, dass das Sperrelement (40) von dem Entriegelungselement (28) gelöst ist.

2. Vorrichtung nach Anspruch 1, **dadurch gekennzeichnet, dass** das erste Verriegelungselement eine Bohrung (26) und das zweite Verriegelungselement ein beweglich gelagerter Stift (114) ist, der über ein erstes Vorspannelement (120) elastisch so vorgespannt ist, dass er bei miteinander verbunden Kopplungsteilen (10, 100) in die Bohrung (26) greift.

3. Vorrichtung nach Anspruch 2, **dadurch gekennzeichnet, dass** das Entriegelungselement (28)
- in der Bohrung (26) verschiebbar gelagert ist,
- über eine zweites Vorspannelement (34) elastisch in die Verriegelungsstellung vorgespannt ist, und
- an seinem dem Stift (114) abgewandten Ende einen von außen betätigbaren Druckknopf (30) und an seinem dem Stift (114) zugewandten Ende einen Schaft (32) aufweist, der bei Betätigen des Druckknopfs (30) den Stift (114) aus der Bohrung (26) schiebt.

4. Vorrichtung nach Anspruch 3, **dadurch gekennzeichnet, dass**
- der Druckknopf (30) im Wesentlichen als Hohlzylinder ausgebildet ist, dessen dem Stift (114) zugewandtes Ende offen und dessen von dem Stift (114) abgewandtes Ende geschlossen ist,
- die Außenfläche des Hohlzylinders eine ringförmige Vertiefung (38) senkrecht zur Zylinderachse aufweist und
- das Sperrelement (40) parallel zur Zylinderachse unbeweglich und senkrecht zur Zylinderachse beweglich gelagert, über ein drittes Vorspannelement (42) auf die Außenfläche des Hohlzylinders elastisch vorgespannt und in der Entriegelungsstellung des Entriegelungselementes (28) in die Vertiefung (38) eingerastet ist.

5. Vorrichtung nach Anspruch 4, **dadurch gekennzeichnet, dass** das Auslöseelement (46) ein parallel zur Zylinderachse beweglicher Bolzen ist und eine gegenüber der Zylinderachse geneigte Anlagefläche (56) hat, die so geformt ist, dass sie, wenn das Entriegelungselement (28) in die Vertiefung (38) eingerastet ist, während der Bewegung des Auslöseelementes (46) aus seiner zweiten Stellung in seine erste Stellung in Anlage mit dem Sperrelement (40) kommt und dadurch dieses aus der Vertiefung (38) löst.

6. Vorrichtung nach Anspruch 5, **dadurch gekennzeichnet, dass**
- das Sperrelement (40) eine zur Zylinderachse parallele Aussparung (44) hat, durch die das Auslöseelement (46) geführt ist,
- und die Anlagefläche (56) des Auslöseelementes (46) mit einem Teil der Wandung der Aussparung (44) in Anlage kommt.

7. Vorrichtung nach Anspruch 5 oder 6, **dadurch gekennzeichnet, dass** das Sperrelement (40) einen von außen zugänglichen Betätigungsabschnitt (43) aufweist, über den das in die Vertiefung (38) eingerastete Sperrelement (40) bei miteinander verbundenen Kopplungsteilen (10, 100) manuell aus der Vertiefung (38) lösbar ist.

8. Vorrichtung nach einem der Ansprüche 2 bis 7, **dadurch gekennzeichnet, dass** der erste Kopplungsteil (10) einen kastenförmigen, auf einer Seite offenen Körper (14) hat, der den zweiten Kopplungsteil (100) aufnimmt.

9. Vorrichtung nach Anspruch 8, **dadurch gekennzeichnet, dass**
- der erste Kopplungsteil (10) eine Stange (24) hat, die sich zwischen einander gegenüberliegenden Seitenwänden (16, 18) im oberen Bereich des Körpers (14) erstreckt,
- der zweite Kopplungsteil (100) auf seiner Oberseite eine Stangenaufnahme (112) hat, in die der erste Kopplungsteil (10) mit seiner Stange (24) so einhängbar ist, dass er in der Stangenaufnahme (112) schwenkbar ist, und
- die das erste Verriegelungselement bildende Bohrung (26) im unteren Bereich des Körpers (14) des ersten Kopplungsteils (10) und der das zweite Verriegelungselement bildende Stift (114) im unteren Bereich des zweiten Kopplungsteils (100) angeordnet ist.

10. Vorrichtung nach Anspruch 8 oder 9, **dadurch gekennzeichnet, dass**
- die das erste Verriegelungselement bildende Bohrung (26) in einer Seitenwand (16) des ersten Kopplungsteils (10) ausgebildet ist und
- ein Abschnitt der Seitenfläche, der zur offenen Seite des Körpers (14) hin an die Bohrung (26) anschließt, eine abgefaste Gleitfläche (60) für den in die Bohrung (26) gleitenden Stift (114) aufweist.

11. Vorrichtung nach Anspruch 10, **dadurch gekennzeichnet, dass** das Auslöselement (46) in einer weiteren Bohrung (48), die in der Seitenwand (16) des Körpers (14) des ersten Kopplungsteils (10) ausgebildet ist, beweglich gelagert und über ein viertes Vorspannelement (50) elastisch in seine erste Stellung so vorgespannt ist, dass es aus der Seitenwand (16) in das Innere des Körpers (14) hervorsteht, und bei miteinander verbundenen Kopplungsteilen (10, 100) von einer Seitenfläche (118) des zweiten Kopplungselementes (100) in seine zweite Stellung gedrückt ist.

12. Vorrichtung nach Anspruch 11, **dadurch gekennzeichnet, dass** der in der ersten Stellung in das Innere des Körpers (14) des ersten Kopplungsteils (10) hervorstehende Abschnitt (52) des Auslöseelementes (46) konisch zulaufend ausgebildet ist.

## Claims

1. A device for releasably attaching an accessory (12) to an operating table (102), comprising:
- two coupling parts (10, 100) connectable to each other, wherein a first (10) of said coupling parts can be arranged at the accessory (12) and a second (100) of said coupling parts can be arranged at the operating table (102), and
- a mechanism for locking and unlocking the connection between the two coupling parts (10, 100),
**characterized in that** the mechanism comprises:
- a first locking element (26) arranged at the first coupling part (10) and a second locking element (114) arranged at the second coupling part (100), which are engageable to each other for locking and releasable from each other for unlocking,
- a manually operable unlocking element (28) movably arranged at the first coupling part (10), which unlocking element (28) is biased into a locking position and movable against the bias into an unlocking position, in which unlocking position the unlocking element (28) acts upon one (114) of the two locking elements (26, 114) such that the two locking elements (26, 114) are released from each other,
- a blocking element (40) movably arranged at the first coupling part (10), which holds the unlocking element (28) against the bias in the unlocking position thereof, and
- a release element (46) movably arranged at the first coupling part (10), which is biased into a first position and, when the two coupling parts (10, 100) are connected to each other, is acted upon by the second coupling part (100) and pressed against the bias into a second position,
- wherein the release element (46) acts upon the blocking element (40) in the first position thereof such, that the blocking element (40) is released from the unlocking element (28).

2. The device according to claim 1, **characterized in that** the first locking element is a bore (26) and the second locking element is a movably supported pin (114), which is elastically biased by a first biasing element (120) such that it engages the bore (26), when the coupling parts (10, 100) are connected to each other.

3. The device according to claim 2, **characterized in that** the unlocking element (28)
- is movably supported in the bore (26),
- is elastically biased by a second biasing element (34) into the locking position, and
- includes a push button (30), operable from the outside, at its end facing away from the pin (114) and a shaft (32) at its end facing the pin (114), which shaft (32) pushes the pin (114) out of the bore (26) when the push button (30) is operated.

4. The device according to claim 3, **characterized in that**
- the push button (30) is substantially formed as hollow cylinder, the end thereof facing the pin (114) being open and the end thereof facing away from the pin (114) being closed,
- the outer surface of the hollow cylinder includes an annular depression (38) perpendicular to the cylinder axis, and
- the blocking element (40) is supported unmovably parallel to the cylinder axis and supported movably perpendicular to the cylinder axis, is elastically biased by a third biasing element (42) onto the outer surface of the hollow cylinder and is locked into the depression (38) in the unlocking position of the unlocking element (28).

5. The device according to claim 4, **characterized in that** the release element (46) is a bolt movable parallel with respect to the cylinder axis and has a contact surface (56) inclined with respect to the cylinder axis, which contact surface (56) is formed such that it contacts the locking element (40) and thus releases it from the depression (38), when the unlocking element (28) is locked into the depression (38), during the movement of the release element (46) from its second position into its first position.

6. The device according to claim 5, **characterized in that**
- the blocking element (40) has a recess (44) parallel to the cylinder axis by which the release element (46) is guided,
- and the contact surface (56) of the release element (46) contacts a part of the wall of the recess (44).

7. The device according to claim 5 or 6, **characterized in that** the blocking element (40) includes an operating portion (43) accessible from the outside, by which the blocking element (40) locked into the depression (38) is manually releasable from the depression, when the coupling parts (10, 100) are connected to each other.

8. The device according to one of the claims 2 to 7, **characterized in that** the first coupling part (10) has a box-shaped body (14) open on one side, which receives the second coupling part (100).

9. The device according to claim 8, **characterized in that**
- the first coupling part (10) has a rod (24), which extends between two opposite side walls (16, 18) in the upper region of the body (14),
- the second coupling part (100) has a rod receptacle (112) on its upper surface, in which the first coupling part (10) is mountable with its rod (24) such that it is pivotable in the rod receptacle (112), and
- the bore (26) forming the first locking element is arranged in the lower portion of the body (14) of the first coupling part (10) and the pin (114) forming the second locking element is arranged in the lower portion of the second coupling part (100).

10. The device according to claim 8 or 9, **characterized in that**
- the bore (26) forming the first locking element is formed in a side wall (16) of the first coupling part (10) and
- a portion of the side surface, which is adjacent to the bore (26) in the direction of the open side of the body (14), includes a chamfered sliding surface (60) for the pin (114) sliding into the bore (26).

11. The device according to claim 10, **characterized in that** the release element (46) is movably supported in a further bore (48), which is formed in the side wall (16) of the body (14) of the first coupling part (10), and elastically biased by a fourth biasing element (50) into its first position such that it projects out of the side wall (16) inside the body (14) and is pressed into its second position by a side surface (118) of the second coupling element (100), when the coupling parts (10, 100) are connected to each other.

12. The device according to claim 11, **characterized in that** the portion (52) of the release element (46) projecting inside the body (14) in the first position is formed conically.

## Revendications

1. Dispositif de fixation amovible d'un accessoire (12) sur une table d'opération (102), comprenant :
- deux pièces d'accouplement (10, 100) pouvant être assemblées entre elles, parmi lesquelles une première (10) peut être disposée sur l'accessoire (12) et une seconde (100) peut être disposée sur la table d'opération (102) et
- un mécanisme de verrouillage et de déverrouillage de l'assemblage entre les deux pièces d'accouplement (10, 100) ;
**caractérisé en ce que** le mécanisme comprend :
- un premier élément de verrouillage (26) disposé sur la première pièce d'accouplement (10) et un second élément de verrouillage (114) disposé sur la seconde pièce d'accouplement (100), lesquels peuvent être en prise l'un avec l'autre pour le verrouillage et être dégagés l'un de l'autre pour le déverrouillage,
- un élément de déverrouillage (28) monté mobile sur la première pièce d'accouplement (10) et pouvant être actionné manuellement, élément qui est précontraint dans une position de verrouillage et qui peut être déplacé à l'encontre de la précontrainte dans une position de déverrouillage dans laquelle il sollicite l'un (114) des deux éléments de verrouillage (26, 114), de telle sorte que les deux éléments de verrouillage (26, 114) sont dégagés l'un de l'autre,
- un élément de blocage (40) monté mobile sur la première pièce d'accouplement (10), élément qui maintient l'élément de déverrouillage (28) dans sa position de déverrouillage à l'encontre de la précontrainte, et
- un élément de libération (46) monté mobile sur la première pièce d'accouplement (10), élément qui est précontraint dans une première position et qui, lorsque les pièces d'accouplement (10, 100) sont assemblées entre elles, est sollicité par la seconde pièce d'accouplement (100) et poussé à l'encontre de la précontrainte dans une seconde position,
l'élément de libération (46) sollicitant l'élément de blocage (40) dans sa première position de telle sorte que l'élément de blocage (40) est dégagé de l'élément de déverrouillage (28).

2. Dispositif selon la revendication 1, **caractérisé en ce que** le premier élément de verrouillage est un trou (26) et le second élément de verrouillage est une broche (114) montée mobile, laquelle broche est précontrainte de manière élastique par l'intermédiaire d'un premier élément de précontrainte (120), de sorte qu'elle s'insère dans le trou (26) lorsque les pièces d'accouplement (10, 100) sont assemblées entre elles.

3. Dispositif selon la revendication 2, **caractérisé en ce que** l'élément de déverrouillage (28)
- est monté mobile dans le trou (26),
- est précontraint de manière élastique dans la position de verrouillage par l'intermédiaire d'un second élément de précontrainte (34), et
- comprend à son extrémité tournant le dos à la broche (114) un bouton-poussoir (30) pouvant être actionné de l'extérieur et, à son extrémité tournée vers la broche (114), une tige (42), laquelle déplace la broche (114) à l'extérieur du trou (26) lorsque le bouton-poussoir (30) est actionné.

4. Dispositif selon la revendication 3, **caractérisé en ce que**
- le bouton-poussoir (30) est réalisé sensiblement sous la forme d'un cylindre creux dont l'extrémité tournée vers la broche (114) est ouverte et dont l'extrémité tournant le dos à la broche (114) est fermée,
- la surface extérieure du cylindre creux présente un creux annulaire (38) perpendiculairement à l'axe du cylindre et
- l'élément de blocage (40) est monté immobile parallèlement à l'axe du cylindre et monté mobile perpendiculairement à l'axe du cylindre, est précontraint de manière élastique sur la surface extérieure du cylindre creux par l'intermédiaire d'un troisième élément de précontrainte (42) et vient s'engager dans le creux (38) lorsque l'élément de déverrouillage (28) se trouve dans la position de déverrouillage.

5. Dispositif selon la revendication 4, **caractérisé en ce que** l'élément de libération (46) est un boulon mobile parallèlement à l'axe du cylindre et présente une surface d'appui (56) inclinée par rapport à l'axe du cylindre, laquelle surface est formée de manière à venir en appui avec l'élément de blocage (40), lorsque l'élément de déverrouillage (28) est engagé dans le creux (38), pendant le déplacement de l'élément de libération (46) de sa seconde position dans sa première position, et à dégager ainsi ledit élément de blocage dernière du creux (38).

6. Dispositif selon la revendication 5, **caractérisé en ce que**
- l'élément de blocage (40) présente un évidement (44) parallèle à l'axe du cylindre et à travers lequel l'élément de libération (46) est guidé,
- et la surface d'appui (56) de l'élément de libération (46) vient en appui avec une partie de la paroi de l'évidement (44).

7. Dispositif selon la revendication 5 ou 6, **caractérisé en ce que** l'élément de blocage (40) comprend une partie d'actionnement (43) accessible de l'extérieur, par l'intermédiaire de laquelle l'élément de blocage (40) engagé dans le creux (38) peut être dégagé manuellement du creux (38) lorsque les pièces d'accouplement (10, 100) sont assemblées entre elles.

8. Dispositif selon l'une quelconque des revendications 2 à 7, **caractérisé en ce que** la première pièce d'accouplement (10) présente un corps (14) en forme de caisse, ouvert sur une face et logeant la seconde pièce d'accouplement (100).

9. Dispositif selon la revendication 8, **caractérisé en ce que**
- la première pièce d'accouplement (10) présente une barre (24), laquelle s'étend entre des parois latérales (16, 18) opposées l'une à l'autre dans la zone supérieure du corps (14),
- la seconde pièce d'accouplement (100) présente sur sa face supérieure un logement de barre (112) dans lequel la première pièce d'accouplement (10) pourvue de sa barre (24) peut être suspendue, de sorte qu'elle peut pivoter dans le logement de barre (112), et
- le trou (26) formant le premier élément de verrouillage est disposé dans la zone inférieure du corps (14) de la première pièce d'accouplement (10) et la broche (114) formant le second élément de verrouillage est disposée dans la zone inférieure de la seconde pièce d'accouplement (100).

10. Dispositif selon la revendication 8 ou 9, **caractérisé en ce que**
- le trou (26) formant le premier élément de verrouillage est ménagé dans une paroi latérale (16) de la première pièce d'accouplement (10) et
- une partie de la surface latérale, laquelle se trouve dans le prolongement du trou (26) en direction de la face ouverte du corps (14), présente une surface de glissement chanfreinée (60) pour la broche (114) glissant dans le trou (26).

11. Dispositif selon la revendication 10, **caractérisé en ce que** l'élément de libération (46) est monté mobile dans un autre trou (46), lequel est formé dans la paroi latérale (16) du corps (14) de la première pièce d'accouplement (10), et est précontraint de manière élastique dans sa première position par l'intermédiaire d'un quatrième élément de précontrainte (50), de sorte qu'il fait saillie de la paroi latérale (16) à l'intérieur du corps (14), et lorsque les pièces d'accouplement (10, 100) sont assemblées entre elles, est pressé d'une surface latérale (118) du second élément d'accouplement (100) dans sa seconde position.

12. Dispositif selon la revendication 11, **caractérisé en ce que** la partie (52) de l'élément de libération (46) faisant saillie dans la première position à l'intérieur du corps (14) de la première pièce d'accouplement (10) se termine de façon conique.
